# DEMANDE DE BREVET EUROPEEN

(11) **EP 0 036 231 A1**
(43) Date de publication de la demande: **23.09.1981**
(21) Numéro de dépôt: 81200251.7
(22) Date de dépôt: 05.03.1981
(51) Int. Cl.: F42B 13/32

(54) **Munition d'entraînement**

(30) Priorité: 18.03.1980 BE 58461
(71) Demandeur: FABRIQUE NATIONALE HERSTAL en abrégé FN Société Anonyme, B-4400 Herstal (BE)
(72) Inventeur: Bourlet, Maurice Victor Henri, B-4000 Liege (BE)
(74) Mandataire: Bockstael, Daniel

(57) **Abrégé**

Cette munition est caractérisée en ce qu'une partie au moins de l'ogive (1) est réalisée en un matériau à mémoire de forme (4, 5) réagissant à la chaleur présente à la surface de l'ogive en vol de manière à entraîner une modification de la forme de ladite ogive après un certain temps de vol, modification causant une augmentation de son coefficient aérodynamique.

## Description

La présente invention concerne une munition d'entraînement, particulièrement pour armes de guerre.

On sait que la portée maximum d'une arme est un multiple de sa portée utile. Une mitrailleuse .50 a une portée maximum de l'ordre de 7.000 m et une portée utile d'environ 3.000 m. Pour des raisons évidentes de sécurité, un champ de tir doit avoir des dimensions tenant confortablement compte de la portée maximum, alors que les cibles ne sont situées qu'à 500 ou 600 mètres. D'énormes espaces sont ainsi perdus, ce qui est particulièrement gênant, surtout dans les pays à haute densité de population.

On a proposé, en vue de réduire la portée maximum, de diminuer la charge propulsive des munitions et/ou d'utiliser des balles ayant un coefficient aérodynamique élevé.

Cette dernière solution pose des difficultés, car la munition doit répondre à des impératifs de forme afin de pouvoir être accomodée normalement par le système d'alimentation et de chargement de l'arme.

Pour contourner cette difficulté, on a proposé de munir une tête de balle antiaérodynamique d'une coiffe ogivale de forme classique, destinée à être soufflée, lors du tir, dans l'âme même du canon de l'arme. Une telle solution est par exemple décrite dans le brevet belge n° 744.993.

Ces solutions connues présentent le désavantage important de s'écarter des conditions de tir réel, qu'elles ne peuvent reproduire.

En effet, ces projectiles d'entraînement ont une vitesse de départ de beaucoup inférieure à celle d'un projectile réel correspondant. Il s'ensuit que pour atteindre une cible située dans la zone utile, il faut nécessairement plus de hausse. La précision du tir est également moindre et il est en outre souvent nécessaire de modifier le réglage du mécanisme d'armement de l'arme.

Le but de l'invention est de pallier ces inconvénients.

L'invention repose sur le fait que suite à l'onde de choc oblique créée par un projectile à vitesse supersonique, la pression, la masse spécifique et la température de l'air s'élèvent brusquement au passage de l'onde. Il s'ensuit que la surface de l'ogive du projectile est soumise à de hautes températures, cette ogive absorbant de la chaleur en cours de vol.

Le principe de l'invention est d'utiliser ces facteurs pour entraîner une modification de la forme du projectile à partir d'un point de sa trajectoire correspondant à la portée utile, de manière à obtenir un brusque ralentissement et, partant, un raccourcissement important de la portée totale.

Une munition d'entraînement selon l'invention se caractérise en ce qu'une partie au moins de l'ogive du projectile, de forme classique, est réalisée en un matériau à mémoire de forme qui, sous l'effet de la chaleur présente à la surface de l'ogive en vol, revient à un état primitif entraînant une augmentation de la résistance aérodynamique du projectile.

Pour plus de clarté, deux exemples de réalisation de l'invention sont décrits ciaprès avec référence aux dessins annexés.

La figure 1 représente une ogive 1 constituée par deux coquilles identiques 2 et 3 fermement assemblées par un circlip 4 ou similaire. Ce dernier est réalisé en un matériau à mémoire de forme, choisi et traité de façon à reprendre une forme linéaire dès qu'il atteint une température donnée (fixée par la portée utile du projectile), par exemple 120130°C.

Dans l'exemple de la figure 2, l'ogive 1 est pleine et est revêtue d'une collerette dentelée 5, également réalisée en un matériau à mémoire de forme et destinée à s'ouvrir en corolle une fois à la température susdite.

Il est clair de ce qui précède qu'une munition selon l'invention présente, dans la première phase de son vol, les mêmes caractéristiques qu'une munition réelle. Comme l'augmentation du coefficient de résistance aérodynamique au terme de cette première phase résulte uniquement de phénomènes physiques, le bon fonctionnement de la munition est garanti.

Il est évident que d'autres formes de réalisation que celles décrites cidessus peuvent être envisagées, sans pour autant sortir du cadre de l'invention.

## Revendications

1. Munition d'entraînement du type constitué principalement par une douille, une charge propulsive et une balle à ogive de forme identique à celle d'une balle' réelle, caractérisée en ce qu'une partie au moins de ladite ogive (1) est réalisée en un matériau à mémoire de forme (4,5) qui, sous l'effet de la chaleur présente à la surface de l'ogive en vol, revient à un état primitif entraînant une augmentation de la résistance aérodynamique du projectile.

2. Munition selon la revendication 1, caractérisée en ce que l'ogive est réalisée en deux parties (2,3) maintenues par un élément (4) réalisé en un matériau à mémoire de forme, réagissant à la chaleur pour libérer lesdites deux parties après un certain temps de vol.

3. Munition selon la revendication 1, caractérisée en ce que l'ogive (4) est pleine et pourvue d'une collerette dentelée (5) réalisée en un matériau à mémoire de forme et destinée à s'ouvrir en corolle au terme d'un temps de vol choisi du projectile.
